# FASCICULE DE BREVET EUROPEEN

(11) **EP 0 490 792 B1**
(45) Date de publication et mention de la délivrance du brevet: **20.04.1994**
(21) Numéro de dépôt: 91420438.3
(22) Date de dépôt: 09.12.1991
(51) Int. Cl.: B65D 51/22

(54) **Ensemble d'un bouchage et d'un récipient à goulot pourvu d'une opercule d'inviolabilité**
Verschluss und ein mit einem Garantieverschluss versehenen Behälterhals
Closure and container having a neck provided with a tamper-evident lid

(30) Priorité: 10.12.1990 FR 9015871; 20.06.1991 FR 9108260
(43) Date de publication de la demande: 17.06.1992
(73) Titulaire: CEBAL S.A., F-92115 Clichy (FR)
(72) Inventeur: Schneider, Bernard, F-51800 Sainte-Menehould (FR)
(74) Mandataire: Jacquet, Michel

(56) Documents cités:
- EP-A- 0 119 145
- EP-A- 0 137 458
- EP-A- 0 192 011
- EP-A- 0 214 095
- GB-A- 2 017 661
- US-A- 4 405 053

## Description

L'invention concerne le domaine des bouchages fixés de façon inviolable sur le goulot d'un récipient selon le préambule de la revendication 1.

On connaît en général par le document EP-A-0214095 un ensemble d'un bouchage et d'un récipient à goulot, ledit bouchage et ledit récipient comportant des moyens d'encliquetage et en dessous un deuxième moyen d'encliquetage consistant en un jonc d'arrêt ayant entre eux une gorge annulaire, l'intérieur dudit bouchage ayant des reliefs locaux qui s'encliquetent dans ladite gorge et aussi en-dessous dudit jonc d'arrêt, ledit bouchage étant ainsi fixé de façon inviolable sur le goulot et pouvant tourner librement autour dudit goulot.

Le premier encliquetage définit une position de garantie, et le deuxième encliquetage, en-dessous du jonc d'arrêt, définit une position d'utilisation, celle-ci étant atteinte au moyen d'un coup ou d'une poussée. Le bouchage est en particulier une capsule à ouverture, dont la base ou souche est ainsi encliquetée sur le goulot et est munie d'un moyen de rupture et d'enfoncement d'un opercule fixé sur le goulot.

On connaît par ailleurs, par les brevets EP-B-192011 et EP-B-0119145 de la demanderesse, un capuchon comportant des moyens d'emboîtage axial à force d'un opercule d'inviolabilité qui surmonte le goulot d'un récipient. Ces moyens d'emboîtage sont des ailettes radiales d'entaillage longitudinal en matière plastique plus dure que celle dudit opercule, ou des ailettes d'emboîtage de reliefs longitudinaux de l'opercule.

Le deuxième encliquetage décrit par EP-A-0214095 est habituellement effectué par l'utilisateur du récipient et il nécessite un effort relativement important.

La demanderesse a cherché à mettre au point un ensemble d'un bouchage et d'un récipient à goulot donnant lieu ainsi à deux encliquetages successifs, mais avec lequel le deuxième encliquetage est rendu plus facile pour un utilisateur.

Elle s'est préoccupée de l'application des moyens correspondants au cas d'une capsule à ouverture et d'un goulot à opercule d'inviolabilité.

### EXPOSE DE L'INVENTION

L'invention a pour objet un ensemble d'un bouchage et d'un récipient à goulot, tel que connu en général par EP-A-0214095, caractérisé en ce que la gorge annulaire porte en retrait plusieurs reliefs locaux de nombre supérieur ou égal à 3 ayant chacun au moins d'un même côté à gauche ou à droite un bord d'appui latéral d'une même inclinaison par rapport à l'axe dudit goulot, et en ce que de l'intérieur dudit bouchage lesdits reliefs locaux de l'intérieur coopèrent après une éventuelle rotation dudit bouchage avec lesdits bords d'appui des reliefs de ladite gorge en entraînant un mouvement vers le bas dudit bouchage qui facilite l'encliquetage de ses dits reliefs locaux en-dessous du jonc d'arrêt.

Le fonctionnement de l'enfoncement du bouchage et de sa fixation en deux étapes peut être expliqué comme suit : les moyens d'encliquetage de l'intérieur du bouchage, typiquement une jupe, sont ses reliefs locaux qui jouent aussi un rôle pour l'enfoncement du bouchage au-delà du jonc d'arrêt. Au premier encliquetage, chacun de ces reliefs vient se loger au hasard dans la gorge du goulot, soit contre une portion de relief local du goulot lui-même en retrait dans cette gorge, soit dans un intervalle entre reliefs locaux. Pour enfoncer davantage le bouchage vers sa position de délivrance d'un produit contenu, il suffit d'une faible rotation de ce bouchage, en tous cas inférieure à 120°, dans un sens repéré s'il s'agit de reliefs locaux à bords d'appui seulement à droite ou à gauche, pour que la descente du bouchage et son encliquetage sous le jonc d'arrêt se produisent sous deux effets : brusque glissement simultané des reliefs locaux du bouchage contre les reliefs locaux du goulot amorçant le franchissement du jonc d'arrêt, ce franchissement étant alors effectué avec un appui très faible, le guidage équilibré du glissement précédent et une légère déformation de la jupe ou couronne du bouchage facilitant ce franchissement. La position ainsi obtenue est fortement inviolable, elle s'applique à divers bouchages fixés sur le goulot d'un récipient, qu'ils soient associés à un moyen d'étanchéité distinct ou non, et à couper, percer ou ouvrir pour la délivrance du produit contenu. Pour la réussite de la descente facile du bouchage lors de son encliquetage définitif, il est important que les reliefs locaux coopèrent par glissement de façon simultanée, ce qui implique en pratique et de préférence qu'ils soient régulièrement espacés, ces conditions assurant le bon maintien du bouchage selon l'axe du goulot. Le nombre supérieur ou égal à 3 et de préférence impair des reliefs locaux du goulot permet un bon équilibrage ou maintien du bouchage en toute position de descente. Les nombres impairs supérieurs ou égaux à 3 ainsi préférés assurent en effet une stabilité axiale meilleure que les nombres pairs, grâce à la dissymétrie diamétrale constante de leurs zones d'appui (pas de petit effet de basculement).

De préférence, les reliefs locaux du goulot comportent des bords d'appui à gauche et à droite, lesdits reliefs locaux du bouchage coopérant soit avec lesdits bords d'appui à gauche, soit avec lesdits bords d'appui à droite selon le sens de rotation du bouchage.

Plus précisément, les bords d'appui desdits reliefs locaux de la gorge annulaire du récipient et de l'intérieur du bouchage sont de préférence respectivement perpendiculaires à leurs surfaces. Ce sont alors des petits bords latéraux abrupts de ces reliefs locaux respectifs de la gorge du récipient et de la surface intérieure du bouchage, dont la mise en contact provoque une réaction vers le bas qui fait descendre le bouchage. Les reliefs locaux de chaque surface sont espacés autour de l'axe longitudinal du goulot et du bouchage, leurs bords d'appui respectifs étant à un même niveau par rapport à cet axe de façon à remplir simultanément leur rôle d'entraînement vers le bas du bouchage. La règle pratique de nombre de reliefs locaux du goulot s'adresse en réalité au nombre de ses bords d'appui agissant dans un enfoncement du bouchage: ainsi trois reliefs locaux ayant chacun un bord d'appui à gauche et un bord d'appui à droite pourront, si les reliefs locaux de l'intérieur du bouchage présentent des bords d'appui correspondants, permettre un enfoncement du bouchage selon l'invention soit en légère rotation à droite, soit en légère rotation à gauche.

Les bords d'appui des reliefs locaux du goulot, de préférence régulièrement espacés comme déjà indiqué et qu'ils soient à gauche ou à droite, ont une inclinaison comprise de préférence entre 30 et 60° et de préférence encore entre 42 et 48° par rapport à l'axe du goulot, les reliefs d'appui du bouchage ayant des bords coopérant avec lesdits bords d'appui du goulot et de même inclinaison que ces bords d'appui, lesdits reliefs locaux du bouchage étant également espacés et étant en nombre égal ou sous-multiple du nombre desdits reliefs locaux du goulot, donc "égal" dans le cas où le nombre de ces reliefs du goulot est un impair premier.

Pour la facilité et l'efficacité des encliquetages successifs, il est préféré que le jonc d'arrêt ait un diamètre extérieur 0,2 à 0,6 mm plus fort que le diamètre extérieur du premier moyen d'encliquetage, et que les reliefs locaux portés par ladite gorge soient en retrait de 0,2 à 0,5 mm au rayon par rapport au jonc d'arrêt et en retrait de 0,1 à 0,3 mm par rapport audit premier moyen d'encliquetage. Le jonc d'arrêt peut être continu ou présenter des discontinuités empêchant une remontée des reliefs intérieurs du bouchage par glissement.

En pratique, la portion du bouchage comportant ses dits reliefs locaux, qui coopèrent avec des reliefs locaux de la gorge du goulot pour produire la descente du bouchage, est une couronne annulaire d'épaisseur 0,6 à 1 mm en matière plastique, de façon à être suffisamment déformable pour faciliter les deux encliquetages de ses reliefs locaux.

Selon une modalité particulièrement avantageuse, le jonc d'arrêt est discontinu et comporte des couples de secteurs ou portions permettant le passage vers le bas entre ces secteurs des reliefs locaux du bouchage, ce passage se faisant avec un forcement local sur l'un de ces secteurs, la descente du bouchage étant ainsi fortement facilitée (couple d'enfoncement divisé par 2 à 3). Une disposition qui permet un tel résultat et interdit en outre toute remontée des reliefs locaux de l'intérieur du bouchage est la suivante : les secteurs de chaque couple du jonc d'arrêt présentent respectivement en vis à vis un bord sensiblement parallèle au bord d'appui latéral qui le surmonte et une extrémité amincie par un bord oblique, typiquement lui aussi sensiblement parallèle audit bord d'appui latéral, la distance entre les extrémités inférieures de ces bords des deux secteurs étant plus faible que la largeur hors-tout minimale d'un dit relief correspondant du bouchage. Le forcement local de ce relief pour descendre à travers l'intervalle insuffisant entre ces deux secteurs s'opère par déformation élastique vers le bas de la partie en relief de ladite extrémité amincie et par chevauchement local de cette mince partie déformée. Même un peu ébréchée, cette extrémité amincie revient en place et empêche complètement, avec les autres secteurs agissant de même vis à vis des autres reliefs locaux du bouchage, toute remontée du bouchage au-dessus du jonc d'arrêt. Ce processus est amélioré lorsque la matière plastique de la capsule est plus dure que celle du goulot, condition connue dans le cas où le bouchage emboîte l'opercule au moyen d'ailettes entaillantes (voir plus loin).

Pour assurer encore mieux le guidage du bouchage et empêcher des tentatives frauduleuses d'enlèvement de ce bouchage par le dessous, il est bon dans le cas où le goulot du récipient se prolonge par une épaule de munir cette épaule d'une couronne annulaire discontinue (guidage seul) ou continue (sécurité anti-fraude), cette couronne s'emboîtant à l'intérieur du bouchage dès son premier encliquetage avec un jeu faible, inférieur à 1 mm au diamètre.

Toutes les dispositions qui précèdent s'appliquent en particulier au cas dans lequel le bouchage est une capsule à ouverture munie d'une base ou souche, cette souche comportant lesdits moyens d'encliquetage qui sont des reliefs coopérant avec les reliefs de la gorge du goulot, ce goulot étant surmonté d'un opercule d'inviolabilité, la partie ouvrante de la capsule comportant des moyens agissant sur ledit opercule pour sa découpe ou rupture et son enfoncement dans le goulot lors de la translation vers le bas et de l'encliquetage de ladite souche sous ledit jonc d'arrêt.

Lorsque cette capsule à ouverture ainsi que le goulot et son opercule sont en matière plastique, lesdits moyens agissant sur l'opercule emboîtent de préférence à force l'opercule, de façon que l'opercule reste fixé dans la capsule lors de son ouverture et du versement du produit contenu. Ces moyens d'emboîtage à force de l'opercule sont alors typiquement soit des ailettes longitudinales intérieures à la capsule s'insérant entre des reliefs longitudinaux de l'opercule, soit encore des ailettes radiales longitudinales d'entaillage de l'opercule, comme connu par les deux documents cités au début de la présente description. La matière plastique de la capsule est plus dure que celle de l'opercule pour permettre l'entaillage, et de préférence aussi dans le cas de l'imbrication ailettes/reliefs pour l'obtention d'un serrage permanent.

Dans le cas d'un emboîtage de l'opercule par des ailettes d'entaillage, il est souhaitable que le premier encliquetage de la souche de la capsule intervienne après le début de l'entaillage à pleine section de l'opercule, de façon à réduire l'effort maximal d'enfoncement.

Dans ce même cas, il est avantageux, pour faciliter l'enfoncement de la capsule et réduire encore l'effort correspondant, que l'opercule porte des reliefs longitudinaux 2 à 4 fois plus nombreux que les ailettes d'entaillage de l'opercule et en-dessous de ces reliefs longitudinaux une portion à entailler lisse de hauteur plus faible que celle desdits reliefs. Le début de l'insertion des ailettes se fait facilement et sans indexation, striant au hasard les reliefs longitudinaux étroits de l'opercule, puis l'entaillage traversant la portion lisse qui solidarise l'opercule et la capsule est de durée et d'effort relativement faibles. En dessous de cette portion lisse, l'opercule comporte une portion en retrait précédant une coupelle annulaire qui sert de butée pour le rebouchage du goulot par ledit opercule déchiré et retenu alors dans la partie ouvrante de la capsule.

Dans tous les cas d'emboîtage de l'opercule par la capsule, la position juste encliquetée (premier encliquetage) est de préférence la position de livraison, l'étanchéité par l'opercule étant conservée par sa non rupture.

Pour l'ouverture, il faut faire tourner la capsule d'un angle variable mais toujours inférieur à 120°, dans un sens repéré ou dans un sens quelconque, et lorsque la capsule s'enfonce par le mécanisme déjà décrit l'opercule est déchiré par cisaillement et il s'enfonce dans le goulot. Si la rotation déclenchant l'enfoncement est trop faible pour déchirer complètement l'opercule, la faible rotation qui accompagne la descente de la capsule par coopération des reliefs locaux de l'invention et cette descente elle-même entraîne le déchirement complet et l'enfoncement de cet opercule.

Lorsque le goulot et son opercule sont en aluminium ou alliage d'aluminium, les moyens de la capsule agissant sur cet opercule sont des moyens de défoncement progressif de rabattement de cet opercule à l'intérieur du goulot. La capsule est alors de préférence en matière plus dure que cet opercule, par exemple en matière plastique appropriée. Sa partie ouvrante peut être ouverte dans l'état de livraison sans qu'il y ait rupture de l'opercule.

### AVANTAGES DE L'INVENTION

- La fixation de livraison est inviolable et de sécurité accrue. Elle est obtenue essentiellement par un premier encliquetage, puis par une rotation d'angle inférieur à 120° entraînant le deuxième encliquetage plus sûr. Ces modalités sont simples aussi bien pour le fabricant que pour l'utilisateur.
- Dans le cas des capsules à ouverture sur goulot operculé, l'enfoncement final opéré par ladite rotation produit en même temps la rupture de l'opercule et sa rétention, l'ouverture de la capsule étant alors libérée et permettant aussitôt d'utiliser le produit contenu.
- Elle procure des moyens anti-effraction accompagnant l'enfoncement, ce qui est très simple pour l'utilisation.

### EXEMPLES

La figure 1 représente un ensemble selon l'invention en position de premier encliquetage, en coupe axiale.

La figure 2 est un schéma des reliefs locaux du même ensemble coopérant dans l'invention.

La figure 3 est un schéma des portions dudit ensemble coopérant pour l'enfoncement et l'encliquetage, en coupe axiale.

La figure 4 représente le même ensemble en position d'enfoncement final, en coupe axiale.

La figure 5 représente un deuxième ensemble, dont le goulot et l'opercule sont en aluminium faiblement allié, en coupe axiale.

La figure 6 est un schéma des reliefs locaux et du jonc d'arrêt discontinu d'un troisième ensemble.

La figure 7 est un agrandissement de ce schéma, le bouchage venant de subir le deuxième encliquetage.

La figure 8 représente le goulot du troisième ensemble et une partie de sa capsule, en demi-coupe axiale.

Les représentations en coupe des figures 1,3 et 4 sont limitées au plan de coupe pour plus de clarté.

### 1. Description du premier ensemble

Sur la figure 1, on voit un tube 1 avec goulot 2 en PEHD (polyéthylène haute densité) surmonté d'une capsule à ouverture 3 en PP (polypropylène) comprenant une souche ou base 4 et une partie ouvrante ou couvercle 5 pouvant pivoter par une charnière en 6 par rapport à cette base 4. Le goulot 2 dont l'orifice d'extrémité 7 a un diamètre de 7,5 mm est surmonté d'un opercule étanche 8 relié à l'intérieur du goulot par une portion étroite déchirable 9 d'épaisseur 0,2 mm. Au-dessus de cette liaison 9, l'opercule comprend successivement une jupe annulaire bombée extérieurement 10 de diamètre extérieur d'étanchéité plus fort de 0,2 mm que le diamètre de l'orifice 7, puis une coupelle annulaire 11 de diamètre extérieur 10,5 mm servant de butée pour le futur enfoncement de l'opercule 8 dans l'orifice 7, et servant aussi de butée de sécurité pour la montée de l'opercule dans le couvercle 5, puis enfin une portion cylindrique 12 de hauteur 5 mm et de diamètre hors-tout 8,8 mm comportant sur son pourtour des reliefs longitudinaux 24.

Le goulot 2 porte 4 mm en dessous de son orifice 7, à l'extrémité inférieure d'une surface extérieure inclinée 14 de diamètre croissant, un relief d'encliquetage 15 en forme de nervure 15 de diamètre extérieur 14 mm et de dessous annulaire horizontal 16 surmontant une portion cylindrique en retrait 17 de diamètre 12 mm et de hauteur 2,5 mm. A cette portion en retrait 17 succède un jonc d'arrêt. 18 de diamètre 14,4 mm plus fort que celui du relief d'encliquetage 15. Les reliefs annulaires 15 et 18 et la portion en retrait 17 délimitent une gorge annulaire 19 de profondeur 1 mm (figures 1 et 2). A l'intérieur de cette gorge 19, il y a trois reliefs locaux 20 espacés de 120° en relief de 0,8 mm par rapport au fond 17 de la gorge 19, chacun de ces reliefs locaux 20 étant de contour trapézoïdal de hauteur 2,3 mm avec deux côtés latéraux 21 et 22 inclinés à 45° par rapport à la direction de l'axe longitudinal 23, ces côtés 21 et 22 correspondant à des bords francs regardant respectivement à droite et à gauche (figures 1 à 3).

En-dessous du jonc d'arrêt 18, il y a une autre gorge annulaire 25 de hauteur 2,7 mm destinée à l'encliquetage des reliefs locaux intérieurs 13 de la souche 4 de la capsule 3 en fin d'enfoncement (reliefs locaux 13 décrits plus loin).

La partie ouvrante ou couvercle 5 de la capsule 3 comporte une tubulure centrale 26 ouverte à ses deux extrémités, sa surface intérieure 27 de diamètre 8,9 mm portant des ailettes radiales 28 s'emboîtant avec forcement entre les reliefs longitudinaux 24 de l'opercule 8. Elle comporte aussi une tubulure intermédiaire 29 s'encliquetant avec un effort faible dans la souche ou base 4.

Cette souche ou base 4 comprend une portion cylindrique centrale 31 portant intérieurement les trois reliefs locaux à encliqueter 13 d'épaisseur 0,8 mm, de hauteur 2,3 mm et de diamètre intérieur enveloppe au repos 13 mm, chacun de ces reliefs locaux 13 étant d'allure trapézoïdale inversée par rapport aux reliefs trapézoïdaux 20 de la gorge 19, avec des bords latéraux 32 et 33 inclinés à 45° par rapport à l'axe 23, et pouvant être opposés respectivement à des bords tels que 22 et 21. La portion basse 34 de la portion centrale 31 améliore le centrage des opérations d'enfoncement de la capsule 3, elle est déformable transversalement pour faciliter le franchissement des reliefs annulaires d'encliquetage 15 et 18 par les reliefs locaux 13 qu'elle porte. Son épaisseur est ici de 0,7 mm, et dans le cas général de 0,6 à 1 mm. La souche 4 comprend encore une portion intermédiaire oblique 35 comportant une zone 36 d'encliquetage de la tubulure 29 de la partie ouvrante 5 et une jupe extérieure rigide 39 emboîtant avec un jeu de 0,5 mm au diamètre une couronne annulaire 37 portée par l'épaule 38 du récipient, cela dès le premier encliquetage (franchissement du relief 15).

### 2. Enfoncement de la capsule du premier ensemble

Le premier encliquetage des trois reliefs locaux 13 de la souche 4 dans la gorge 19 est obtenu facilement, grâce à l'entrée conique 14 du goulot 2 et à la déformabilité de la couronne annulaire 34 (Fig.3) portant ces reliefs 13. La figure 3 permet de distinguer les points importants pour l'enfoncement, les portions concernées du goulot 2 et de la souche 4 étant représentées écartées pour plus de clarté. Simultanément, les reliefs 24 et les ailettes 28 de l'opercule 8 et de la partie ouvrante 5 de la capsule 3 ont commencé à s'interpénétrer, l'opercule 8 étant immobilisé en rotation par rapport à cette capsule 3. La jupe extérieure 39 emboîte déjà la couronne annulaire 37 de l'épaule 38 du récipient, empêchant un éventuel basculement de la capsule 3 lors des opérations de livraison.

Pour ouvrir ensuite, on fait tourner la capsule sur elle-même dans un sens ou l'autre et rapidement il se produit un enfoncement et un encliquetage en-dessous du jonc d'arrêt 18 par le mécanisme déjà décrit. Comme on le voit sur la figure 4 :
- les reliefs locaux 13 de la couronne 34 de la souche 4 sont encliquetés dans la gorge 25 avec un jeu assez faible (0,4 mm sur la hauteur) de façon à assurer une immobilisation verticale satisfaisante de la souche 4;
- l'opercule 8 a été déchiré par la rotation de la capsule 3, et sa jupe annulaire 10 a été enfoncée dans l'orifice 7 du goulot 2, permettant un stockage et des rebouchages étanches;
- la jupe extérieure 39 est enfoncée autour de la couronne annulaire 37, empêchant encore mieux les basculements ou soulèvements de la souche 4;
- la capsule 3 peut toujours tourner autour du goulot 2, ce qui est pratique, et l'ouverture de la partie ouvrante 5 entraîne l'opercule 8 maintenant emboîté à force dans cette partie 5. L'utilisateur peut positionner la capsule et sa charnière où il le souhaite pour une utilisation facile.

### 3. Deuxième ensemble (figure 5)

Le récipient est un tube 40 en aluminium à 99.5 % de pureté comportant les caractéristiques de l'invention, les reliefs locaux étant obtenus par des opérations de façonnage traditionnelles. L'opercule 41 a son pourtour 42 aminci pour faciliter la découpe. L'enfoncement de la capsule en matière plastique dure entre l'encliquetage initial des reliefs locaux 13 en-dessous du relief 15 et l'encliquetage final de ces reliefs 13 en-dessous du relief annulaire d'arrêt 18 et dans la gorge 25 s'accompagne d'un défonçage de l'opercule 41 et d'un rabattement d'une partie au moins de cet opercule 41 à l'intérieur du goulot 2. Pour cela, la partie ouvrante 5 de la capsule comporte un bord incliné en arête 42 et un bord d'appui 43 opérant le rabattement de la partie découpée. Les reliefs locaux du goulot sont espacés également comme les reliefs locaux 13 de la capsule.

### 4. Troisième ensemble (figures 6 à 8)

Le troisième ensemble comprend comme le premier un tube 45 en PEHD et une capsule à ouverture en PP dont seul un relief local 13 s'encliquetant successivement dans les gorges annulaires 19 et 25 apparaît sur les figures 6 et 7.
Comme on le voit sur la figure 6, qui est une vue extérieure déroulée de la gorge annulaire 19 et du jonc d'arrêt interrompu 180 qui délimite cette gorge, ledit relief local 13 de l'intérieur de la souche ou base de la capsule y étant représenté après son encliquetage dans la gorge 19 pour les besoins de l'explication, le jonc d'arrêt 180 comprend des secteurs espacés 181, 182 et 183.
Le couple de secteurs 181 et 182 présente en vis-à-vis un bord 220 parallèle au bord 22 du relief local 20 du tube 45 et une extrémité 184 amincie en pointe par un bord oblique 185 sensiblement parallèle à ce même bord 22. L'épaisseur ou hauteur du jonc interrompu 180 selon l'axe du tube est de 0,7 mm et sa largeur radiale est, comme pour le tube 1, de 1,2 mm. La distance "d" entre l'extrémité inférieure 221 du bord 220 et l'extrémité inférieure 186 du bord oblique 185 est de 2 mm, elle est inférieure à la largeur hors tout minimale "l" du relief local 13, qui est ici la longueur de son bord supérieur 130. Ce relief 13 ne pourra donc pas franchir en sens inverse les secteurs 181 et 182 du jonc d'arrêt 180 une fois son encliquetage dans la gorge inférieure 25 opéré (fig. 7). Ce principe permet aussi bien d'obtenir un engagement partiel en remontée des reliefs locaux 13 de la capsule sans qu'il soit possible de franchir les secteurs du jonc d'arrêt.

Sur la figure 7, on a représenté la déformation élastique d'une portion 187 du secteur 182 incluant son extrémité amincie 184, cette portion 187 étant couchée et chevauchée par une partie du relief local 13 plus dur. Ce relief 13 ayant franchi le jonc d'arrêt en glissant le long du bord 220 et sur la portion 187, cette portion 187 se redresse comme l'indique la flèche 188 et elle empêchera avec les autres secteurs toute remontée du bouchage.

Plusieurs mesures de couple d'enfoncement ont été faites pour comparer cette disposition avec jonc d'arrêt discontinu 180 et celle du tube avec jonc d'arrêt continu 18. Le couple d'ouverture et d'enfoncement est divisé par 2 à 2,3 avec la disposition discontinue.

Sur la figure 8, on voit que l'opercule 8 en PE-HD porte latéralement 36 petits reliefs ou dents 80 longitudinales de hauteur 1,8 mm, faciles à entailler par les 12 ailettes longitudinales d'entaillage 240 portées par la tubulure centrale 26 de la partie ouvrante 5 de la capsule 3. En dessous des reliefs 80, il y a une portion lisse 81 de hauteur 1,2 mm et de même diamètre hors-tout 8 mm que les reliefs longitudinaux 80. Les ailettes 240 sont en train d'entailler facilement les reliefs 80 ou parfois de s'y insérer, ce qui produit une fixation anti rotation de la capsule 3 sur l'opercule 8 et un centrage de l'enfoncement. Ensuite elles entailleront en un temps réduit la portion pleine et lisse 81, ce qui procure une fixation anti-arrachement de l'opercule 8 dans la partie ouvrante 5 et leur arrêt en position de livraison de l'ensemble est facilité par le débouché de ces ailettes 240 dans une portion en retrait 82 précédant la coupelle annulaire 11 dont on a déjà vu le rôle à propos du tube 1 (premier ensemble);

L'ensemble des moyens 80,81 et 82 situés au-dessus de la coupelle 11 donne un début d'enfoncement de la capsule beaucoup plus facile.

En ajoutant à cette disposition la structure discontinue du jonc d'arrêt 180 décrite pour ce troisième ensemble, on obtient une grande facilité de l'enfoncement total de la capsule allant jusqu'à l'ouverture du tube par encliquetage complet de la capsule, provoquant la rupture de la TE ("Tamper Evidence") et le bouchage étanche du tube par son opercule. Le couple d'ouverture du tube du 3° ensemble, ne différant de celui du 1er ensemble que par les particularités ici décrites, est divisé par 2,5 à 3 et est typiquement de 0,4 à 0,5 N.m.

### APPLICATIONS INDUSTRIELLES

L'invention s'applique aux bouchages fixés sur le goulot d'un récipient et en particulier aux capsules à souche dites capsules-service, le goulot étant muni d'un opercule d'inviolabilité.

## Revendications

1. Ensemble d'un bouchage (3) et d'un récipient (1;40) à goulot (2), ledit bouchage (3) et ledit récipient (1;40) comportant des moyens d'encliquetage complémentaires (13 et 15,18), ledit goulot (2) comportant un premier moyen d'encliquetage (15) et en-dessous un deuxième moyen d'encliquetage (18,180) consistant en un jonc d'arrêt, ledit premier moyen d'encliquetage (15) et ledit jonc d'arrêt (18,180) ayant entre eux une gorge annulaire (19), l'intérieur (31) dudit bouchage (3) ayant des reliefs locaux (13) qui s'encliquetent dans ladite gorge (19) et aussi en-dessous dudit jonc d'arrêt, ledit bouchage (3) étant ainsi fixé de façon inviolable sur le goulot (2) et pouvant tourner librement autour dudit goulot (2), caractérisé en ce que la gorge annulaire (19) porte en retrait plusieurs reliefs locaux (20) de nombre supérieur ou égal à 3 ayant chacun au moins d'un même côté à gauche ou à droite un bord d'appui latéral (21,22), d'une même inclinaison par rapport à l'axe (23) dudit goulot (2), et en ce que lesdits reliefs locaux (13) de l'intérieur (31) dudit bouchage (3) coopèrent simultanément après une éventuelle rotation dudit bouchage (3) avec lesdits bords d'appui (21,22) des reliefs (20) de ladite gorge (13) en entraînant un mouvement vers le bas dudit bouchage (3) qui facilite l'encliquetage de ses dits reliefs locaux (13) en-dessous du jonc d'arrêt (18, 180).

2. Ensemble selon la revendication 1, dans lequel lesdits reliefs locaux (20) du goulot (2) comportent des bords d'appui à gauche (21) et à droite (22), lesdits reliefs locaux (13) du bouchage (3) coopérant soit avec lesdits bords d'appui à gauche (21), soit avec lesdits bords d'appui à droite (22) selon le sens de rotation du bouchage (3).

3. Ensemble selon l'une quelconque des revendications 1 ou 2, dans lequel lesdits bords d'appui (21;22) desdits reliefs locaux (20) du goulot (2) sont également espacés et ont une inclinaison comprise entre 30 et 60° par rapport à l'axe (23), lesdits reliefs locaux (13) du bouchage (3) ayant des bords (33;32) coopérant avec lesdits bords d'appui (21;22) du goulot (2) et de même inclinaison que ces dits bords d'appui (21;22), lesdits reliefs locaux (13) du bouchage (3) étant également espacés et étant en nombre égal ou sous-multiple du nombre desdits reliefs (20) du goulot (2).

4. Ensemble selon la revendication 3, dans lequel ladite inclinaison des bords d'appui (21;22) (32;33) des reliefs locaux du goulot (2) et des reliefs locaux (13) du bouchage (3) est comprise entre 42 et 48°.

5. Ensemble selon l'une quelconque des revendications 1 à 4, dans lequel ledit jonc d'arrêt (18,180) a un diamètre extérieur 0,2 à 0,6 mm plus fort que le diamètre extérieur dudit premier moyen d'encliquetage (15), lesdits reliefs (20) portés par ladite gorge (19) étant en retrait de 0,2 à 0,5 mm au rayon par rapport audit jonc d'arrêt (18,180) et en retrait de 0,1 à 0,3 mm par rapport audit premier moyen d'encliquetage (15).

6. Ensemble selon la revendication 5, dans lequel ledit jonc d'arrêt (180) est discontinu et comporte des couples de secteurs (181,182) permettant le passage vers le bas entre eux (181 et 182) desdits reliefs locaux (13) de l'intérieur du bouchage (3), ce passage se faisant avec un forcement local sur l'un (182) desdits secteurs, la descente du bouchage (3) en position finale étant ainsi facilitée.

7. Ensemble selon la revendication 6, dans lequel les secteurs (181,182) de chaque dit couple présentent respectivement en vis à vis un bord (220) sensiblement parallèle audit bord d'appui latéral (22) du relief (20) qui le surmonte et une extrémité amincie (184) par un bord oblique (185), la distance (d) entre les extrémités inférieures desdits secteurs (181,182) et desdits bords (220 et 184) étant inférieure à la largeur hors-tout minimale (1) d'un dit relief correspondant (13) de l'intérieur du bouchage (3), ledit forcement local sur le secteur (182) impliquant une déformation élastique de sa dite extrémité amincie (183) et toute remontée des reliefs locaux (13) étant alors empêchée.

8. Ensemble selon l'une quelconque des revendications 1 à 7, dans lequel la portion (34) du bouchage (3) comportant lesdits reliefs locaux (13) coopèrant avec les reliefs locaux (20) de ladite gorge (19) du goulot (2) est une couronne annulaire (34) d'épaisseur 0,6 à 1 mm en matière plastique, ladite couronne (34) étant ainsi déformable pour faciliter les deux encliquetages de ses dits reliefs locaux (13).

9. Ensemble selon l'une quelconque des revendications 1 à 4, dans lequel le goulot (2) dudit récipient (1) se prolonge par une épaule (38), ladite épaule (38) comportant une couronne annulaire (37) continue ou discontinue s'emboîtant à l'intérieur (39) du bouchage (3) dès son premier encliquetage avec un jeu inférieur à 1 mm au diamètre.

10. Ensemble selon l'une quelconque des revendications 1 à 9, dans lequel ledit bouchage (3) est une capsule à ouverture (3) munie d'une base ou souche (4), cette souche (4) comportant lesdits moyens d'encliquetage (13) consistant en lesdits reliefs locaux (13) coopérant avec les reliefs locaux (20) de la gorge (19) du goulot (2), ledit goulot (2) étant surmonté d'un opercule d'inviolabilité (8;41), la partie ouvrante (5) de la capsule (3) comportant des moyens (24;42,43 ) agissant sur ledit opercule (8;41) pour sa découpe ou sa rupture et son enfoncement dans le goulot (2) lors du mouvement vers le bas et de l'encliquetage de ladite souche (4) sous ledit jonc d'arrêt (18).

11. Ensemble selon la revendication 10, dans lequel ladite capsule (3), ledit opercule (8) et ledit goulot (2) sont en matière plastique, lesdits moyens (24) agissant sur ledit opercule (8) en emboîtant à force ledit opercule (8).

12. Ensemble selon la revendication 11, dans lequel lesdits moyens (24) de la partie ouvrante (5) de la capsule (3) agissant sur ledit opercule (8) sont des ailettes longitudinales (24) d'entaillage de cet opercule (8), ledit opercule (8) portant des reliefs longitudinaux (80) 2 à 4 fois plus nombreux que lesdites ailettes (240) et en-dessous desdits reliefs (80) une portion à entailler lisse (81) de hauteur plus faible que celle desdits reliefs (80).

13. Ensemble selon la revendication 12, dans lequel ledit opercule (8) porte en-dessous de ladite portion lisse (81) une portion en retrait (82) puis une coupelle annulaire (11), ladite coupelle annulaire (11) servant de butée pour le rebouchage dudit goulot (2) par ledit opercule (8) déchiré et retenu dans ladite partie ouvrante (5) de la capsule (3).

14. Ensemble selon la revendication 10, dans lequel ledit opercule (41) et ledit goulot (2) sont en aluminium ou alliage, les moyens (42,43) de la capsule (3) agissant sur ledit opercule (41) opérant par défoncement progressif et rabattement à l'intérieur du goulot (2).

## Claims

1. An assembly of a stopper (3) and a receptacle (1; 40) with a neck (2), said stopper (3) and said receptacle (1; 40) comprising complementary catch means (13 and 15, 18), said neck (2) comprising a first catch means (15) and below it a second catch means (18, 180) consisting of a retaining ring, said first catch means (15) and said retaining ring (18, 180) having an annular groove (19) between them, the inside (31) of said stopper (3) having local relief portions (13) which catch in said groove (19) and also under said retaining ring, said stopper (3) being thus fixed inviolably to the neck (2) and being able to rotate freely about said neck (2), characterised in that the annular groove (19) has a plurality of set-back local relief portions (20), three or more in number, each of which has at least one lateral supporting edge (21, 22) on one and the same side, either to the right or the left, the supporting edge(s) being inclined to equal extents in relation to the axis (23) of said neck (2), and in that said local relief portions (13) on the inside (31) of said stopper (3) cooperate simultaneously, after possible rotation of said stopper (3), with said supporting edges (21, 22) of the relief portions (20) of said groove (13), causing said stopper (3) to move downwardly, thereby helping said local relief portions (13) to catch under the retaining ring (18, 180).

2. An assembly according to Claim 1, in which said local relief portions (20) of the neck (2) comprise left-hand supporting edges (21) and right-hand supporting edges (22), said local relief portions (13) of the stopper (3) cooperating either with said left-hand supporting edges (21) or with said right-hand supporting edges (22) in the direction of rotation of the stopper (3).

3. An assembly according to any one of Claims 1 or 2, in which said supporting edges (21; 22) of said local relief portion (20) of the neck (2) are equally spaced apart and are inclined between 30 and 60° in relation to the axis (23), said local relief portions (13) of the stopper (3) having edges (33; 32) which cooperate with said supporting edges (21; 22) of the neck (2) and which have the same inclination as said supporting edges (21; 22), said local relief portions (13) of the stopper (3) being equally spaced apart and being equal in number to, or a submultiple of, the number of said relief portions (20) of the neck (2).

4. An assembly according to Claim 3, in whicn said inclination of the supporting edges (21; 22) (32; 33) of the local relief portions of the neck (2) and of the local relief portions (13) of the stopper (3) is between 42 and 48°.

5. An assembly according to any one of Claims 1 to 4, in which said retaining ring (18, 180) has an external diameter which is 0.2 to 0.6 mm greater than the external diameter of said first catch means (15), said relief portions (20) provided on said groove (19) being set back by between 0.2 and 0.5 mm of the radius in relation to said retaining ring (18, 180) and set back by between 0.1 and 0.3 mm from said first catch means (15).

6. An assembly according to Claim 5, in which said retaining ring (180) is discontinuous and comprises pairs of sectors (181, 182) which enable said local relief portions (13) to pass downwardly between them (181 and 182) inside the stopper (3), the passage being made with local forcing on one (182) of said sectors, descent of the stopper (3) into its final position thus being facilitated.

7. An assembly according to Claim 6, in which the sectors (181, 182) of each of said pair have mutually opposite edges (220) substantially parallel to said lateral supporting edge (22) of the relief portion (20) which surmounts it and an end (184) whose thickness is reduced by an oblique edge (185), the spacing (d) between the bottom ends of said sectors (181, 182) and of said edges (220 and 184) being less than the overall minimum width (1) of a said corresponding relief portion (13) on the inside of the stopper (3), said local forcing on the sector (182) meaning that said end (183) of reduced thickness is elastically deformed, and any ascent of the local relief portions (13) thus being prevented.

8. An assembly according to any one of Claims 1 to 7, in which the portion (34) of the stopper (3) comprising said local relief portions (13) cooperating with the local relief portions (20) of said groove (19) of the neck (2) is an annular rim (34) of 0.6 to 1 mm in thickness and is made of a plastics material, said rim (34) being thus deformable to facilitate the two catching operations with said local relief portions (13).

9. An assembly according to any one of Claims 1 to 4, in which the neck (2) of said receptacle (1) is extended by a shoulder (38), said shoulder (38) comprising a continuous or discontinuous annular rim (37) fitting in the inside (39) of the stopper (3) as soon as the first catching operation has taken place with clearance less than 1 mm at the diameter.

10. An assembly according to any one of Claims 1 to 9, in which said stopper (3) is a cap for opening (3) provided with a base or a stem (4), said stem (4) comprising said catch means (13) consisting of said local relief portions (13) cooperating with the local relief portions (20) of the groove (19) of the neck (2), said neck (2) being surmounted by a cover (8; 41) which cannot be violated, the opening part (5) of the cap (3) comprising means (24; 42, 43) which act on said cover (8; 41) to cut it off or break it and to push it into the neck (2) during the downward movement and catching operation of said stem (4) under said retaining ring (18).

11. An assembly according to Claim 10, in which said cap (3), said cover (8) and said neck (2) are made of plastics material, said means (24) acting on said cover (8), forcibly clamping said cover (8).

12. An assembly according to Claim 11, in which said means (24) for the opening part (5) of the cap (3) which act on said cover (8) are in the form of longitudinal scoring vanes (24) of the cover (8), said cover (8) bearing 2 to 4 times more longitudinal relief portions (80) than said vanes (240) and below said relief portions (80) a smooth portion (81) for being scored which is not as high as the relief portions (80).

13. An assembly according to Claim 12, in which said cover (8), under said smooth portion (81), has an offset portion (82) and then an annular cup-shaped portion (11), said cup-shaped portion acting as an abutment when said neck (2) is being re-stoppered by said cover (8) which has been taken off and kept in said opening part (5) of the cap (3).

14. An assembly according to Claim 10, in which said cover (41) and said neck (2) are made of aluminium or alloy, the means (42, 43) of the cap (3) acting on said cover (41), acting by gradually staving in and folding back inside the neck (2).

## Patentansprüche

1. Einheit aus einem Verschluß (3) und einem Behältnis (1;40) mit einem Hals (2), wobei dieser Verschluß (3) und dieses Behältnis (1;40) über einander ergänzende Vorrichtungen zum Einrasten (13 und 15,18) verfügen und der Hals (2) eine erste Einrastvorrichtung (15) und darunter eine zweite Einrastvorrichtung (18,180) aufweist, welche in einem Sicherungsring besteht, wobei sich zwischen der ersten Einrastvorrichtung (15) und diesem Sicherungsring (18,180) eine ringförmige Rille (19) befindet und der Verschluß (3) in seinem Inneren (31) an bestimmten Stellen Erhöhungen (13) aufweist, die in dieser Rille (19) und auch unter diesem Sicherungsring einrasten, wodurch der Verschluß (3) unverrückbar auf dem Hals (2) befestigt ist und sich frei um diesen Hals (2) herum drehen kann, dadurch gekennzeichnet, daß die ringförmige Rille (19) mehrere, d.h. mindestens drei oder mehr lokale, zurückspringende Erhöhungen (20) aufweist, die jeweils mindestens auf einer gleichen Seite links oder rechts eine seitliche Haltekante (21,22) gleicher Neigung bezüglich der Achse (23) des Halses (2) aufweisen, sowie dadurch, daß diese lokalen Erhöhungen (13) im Inneren (31) des Verschlusses (3) gleichzeitig nach einer etwaigen Drehung desselben (3) mit den genannten Haltekanten (21,22) der Erhöhungen (20) der Rille (19) zusammenwirken, wodurch der Verschluß (3) nach unten bewegt wird und damit das Einrasten seiner genannten lokalen Erhöhungen (13) unter dem Sicherungsring (18,180) erleichtert.

2. Einheit nach Anspruch 1, bei welcher die genannten lokalen Erhöhungen (20) des Halses (2) links (21) und rechts (22) Haltekanten aufweisen, wobei die lokalen Erhöhungen (13) des Verschlusses (3) je nach Drehrichtung desselben entweder mit den Haltekanten links (21) oder mit den Haltekanten rechts (22) zusammenwirken.

3. Einheit nach einem der Ansprüche 1 oder 2, bei welcher die genannten Haltekanten (21;22) der lokalen Erhöhungen (20) des Halses (2) in gleichmäßigen Abständen voneinander angeordnet sind und eine Neigung zwischen 30 und 60° zur Achse (23) des Halses aufweisen, wobei die lokalen Erhöhungen (13) des Verschlusses (3) Kanten (33;32) aufweisen, welche mit den genannten Haltekanten (21; 22) des Halses (2) zusammenwirken und die gleiche Neigung wie diese (21;22) haben, und wobei die lokalen Erhöhungen (13) des Verschlusses (3) ebenfalls in gleichmäßigen Abständen voneinander angeordnet sind und die gleiche Anzahl aufweisen wie die der genannten lokalen Erhöhungen (20) des Halses (2) oder eine Anzahl, welche in dieser Zahl aufgeht.

4. Einheit nach Anspruch 3, bei welcher die genannte Neigung der Haltekanten (21;22) (32;33) der lokalen Erhöhungen des Halses (2) und der lokalen Erhöhungen (13) des Verschlusses (3) zwischen 42 und 48° beträgt.

5. Einheit nach einem der Ansprüche 1 bis 4, bei welcher der genannte Sicherungsring (18;180) einen um 0,2 bis 0,6 mm größeren Außendurchmesser als die erste Einrastvorrichtung (15) aufweist und die von der Rille (19) getragenen lokalen Erhöhungen (20) im Radius 0,2 bis 0,5 mm bezüglich dem Sicherungsring (18;180) und 0,1 bis 0,3 mm bezüglich der ersten Einrastvorrichtung (15) zurückspringen.

6. Einheit nach Anspruch 5, bei welcher der genannte Sicherungsring (180) unterbrochen ist und Paare von Bereichen (181,182) umfaßt, die zwischen sich die genannten lokalen Erhöhungen (13) des Inneren des Verschlusses (3) nach unten hindurchlassen, und zwar wird dies durch lokales Drücken auf einen (182) dieser Bereiche erreicht, wodurch der Verschluß (3) leichter in seine Endposition nach unten gebracht wird.

7. Einheit nach Anspruch 6, bei welcher die Bereiche (181,182) jedes genannten Paars jeweils einander gegenüberliegend eine Kante (220) aufweisen, die im wesentlichen parallel zur seitlichen Haltekante (22) der Erhöhung (20) verläuft, welche diese überragt, sowie ein durch eine Schrägkante (185) sich verjüngendes Ende (184), wobei der Abstand (d) zwischen den unteren Enden dieser Bereiche (181,182) und den Kanten (220 und 184) geringer als die Mindestbreite über alles (1) einer entsprechenden Erhöhung (13) des Inneren des Verschlusses (3) ist und das lokale Drücken auf den Bereich (182) eine elastische Verformung seines genannten verjüngten Endes (183) bewirkt, wodurch die lokalen Erhöhungen (13) nun nicht mehr nach oben zurückgelangen können.

8. Einheit nach einem der Ansprüche 1 bis 7, bei welcher der Bereich (34) des Verschlusses (3) die genannten lokalen Erhöhungen (13), welche mit den lokalen Erhöhungen (20) der Rille (19) des Halses (2) zusammenwirken, eine 0,6 bis 1 mm starke, ringförmige Einfassung (34) aus Kunststoff ist, welche auf diese Weise verformbar ist und so das zweimalige Einrasten ihrer lokalen Erhöhungen (13) erleichtert.

9. Einheit nach einem der Ansprüche 1 bis 4, bei welcher der Hals (2) des Behältnisses (1) durch eine Schulter (38) verlängert ist, welche eine durchgehende oder unterbrochene, ringförmige Krone (37) aufweist, welche beim ersten Einrasten mit einem Spiel unter einem Millimeter auf den Durchmesser im Inneren (39) des Verschlusses (3) einhakt.

10. Einheit nach einem der Ansprüche 1 bis 9, bei welcher der Verschluß (3) ein sich öffnender Deckel (3) mit einem unteren Ende oder Stumpf (4) ist, wobei dieses untere Ende (4) die genannten Einrastvorrichtungen (13) aufweist, welche in den genannten lokalen Erhöhungen (13) bestehen, die mit den lokalen Erhöhungen (20) der Rille (19) des Halses (2) zusammenwirken, wobei über den Hals (2) eine Sicherheitskappe (8;41) hinaussteht und der öffnende Teil (5) des Deckels (3) Vorrichtungen (24;42,43) aufweist, welche bei der Bewegung nach unten und beim Einrasten dieses unteren Endes (4) unter dem Sicherungsring (18) die Kappe (8;41) einschneiden, -reißen und -drücken.

11. Einheit nach Anspruch 10, bei welcher dieser Deckel (3), diese Kappe (8) und dieser Hals (2) aus Kunststoff bestehen, wobei die Vorrichtungen (24) die Kappe (8) fest einzwängen.

12. Einheit nach Anspruch 11, bei welcher die Vorrichtungen (24) des öffnenden Teils (5) des Deckels (3), welche auf die Kappe (8) einwirken, Längsflügel (24) zum Einritzen dieser Kappe (8) sind, wobei die Kappe (8) zwei- bis viermal so viele Längserhöhungen (80) trägt wie Flügel (240) vorhanden sind, und unter diesen Erhöhungen (80) einen glatten, einzuritzenden Bereich (81) geringerer Höhe als die genannten Erhöhungen (80) aufweist.

13. Einheit nach Anspruch 12, bei welcher die Kappe (8) unter diesem glatten Bereich (81) einen zurückspringenden Bereich (82) und dann einen ringförmigen Teller (11) trägt, wobei dieser ringförmiger Teller (11) als Anschlag zum Wiederverschließen des Halses (2) mit dieser zerrissenen und im öffnenden Bereich (5) zurückgehaltenen Kappe (8) des Deckels (3) dient.

14. Einheit nach Anspruch 10, bei welcher die Kappe (41) und der Hals (2) aus Aluminium oder einer Legierung sind, wobei die Vorrichtungen (42,43) des Deckels (3) auf diese Kappe (41) durch allmähliches Eindrücken und Umbiegen innerhalb des Halses (2) einwirken.
